# FASCICULE DE BREVET EUROPEEN

(11) **EP 3 347 265 B1**
(45) Date de publication et mention de la délivrance du brevet: **03.06.2020**
(21) Numéro de dépôt: 16785542.8
(22) Date de dépôt: 07.09.2016
(51) Int. Cl.: B63B 21/44

(54) **ANCRE PLATE AVEC DES GRIFFES**
FLACHER ANKER MIT KLAUEN
FLAT ANCHOR WITH CLAWS

(30) Priorité: 07.09.2015 FR 1501848
(43) Date de publication de la demande: 18.07.2018
(73) Titulaire: MAURIN, Alain Nicolas, 13006 Marseille (FR)
(72) Inventeur: MAURIN, Alain Nicolas, 13006 Marseille (FR)
(74) Mandataire: Cabinet Beau de Loménie
(86) Numéro de dépôt international: PCT/FR2016/000135
(87) Numéro de publication internationale: WO 2017/042443

(56) Documents cités:
- EP-A1- 2 399 818
- DE-C- 825 504
- FR-A- 614 469
- FR-A- 1 080 883
- FR-A1- 2 853 879
- US-A- 3 527 187
- US-A- 4 459 934
- US-A- 5 829 379

## Description

La présente invention concerne l'accroche sur le sol marin d'une ancre plate déjà commercialisée, en favorisant l'inclinaison des pelles, augmentant ainsi son efficacité et sa stabilité dés le recul du navire.

À l'origine c'est le poids des pelles (7 et 8) faisant pivot avec le talon d'amorçage (6) de l'ancre plate qui, posées sur le sol, faisaient accrocher l'ancre en s'enfouissant dans le sol, lors du recul du navire, cette ouverture devenait aléatoire selon la typologie du sol car l'ancre ripait avant de s'ouvrir et le navire perdait de précieux mètres dans une calanque. De plus le ripage provoquait des dégradations sur le sol marin car il y avait un labourage.

Des inventions ont tenté de résoudre le problème de ripage, qui diffèrent de la mienne selon les points suivants:
► L'invention de LONG GEORGES W (US) du 7 juillet 1984 (US 4 459 934 A) décrit un dispositif de griffes (46 et 48) qui sont perpendiculaires à la verge elles empêchent l'ancre de s'enfoncer dans le sol. Leur forme respective ne permet pas de maintenir les pelles inclinées et ne limite pas le labourage de l'ancre sur le sol. Elles ne sont pas à la hauteur de l'axe de rotation des pelles mais sont positionnées à mi-chemin entre l'axe et le contre-poids (50). La surface de chaque griffe (46 et 48) est perpendiculaire à la verge (21). Les supports (34 et 36) sont présents sur toutes la largeur de l'ancre et favorise le labourage.
► L'invention de MANNHEIMER ANKERFABRIK UND HAM du 15 décembre 1926 (FR 614 469 A) décrit un dispositif de griffe (e) unique par face de pelle, de largeur conséquente et adaptée à la pelle qui est près de la verge et perpendiculaire à la verge (f) elle s'oppose à l'enfouissement des pelles dans le sable et sa largeur ne favorise pas la pelle de labourage.
► L'invention de ERNST A KOBLENZ du 20 décembre 1951 (DE 825 504 C) décrit un dispositif de griffes (6 et 7) qui est similaire aux griffes de de MANNHEIMER ANKERFABRIK UND HAM du 15 décembre 1926 (FR 614 469 A).
► L'invention de CLAUDE BONET ET FILS LE 14 décembre 1957 (FR 1 080 883 A) décrit un dispositif de griffes P2 , situées sur l'encolure (E) à l'arrière de l'axe de rotation des pelles P1 et ne favorisent pas le pivot. L'encolure (E) présente sur toute la largeur de l'arrière de l'ancre, reposant sur le Sol, s'oppose à la pénétration de l'ancre, ne stabilisant pas et n'évitant pas le retournement de celle-ci.
► L'invention de LEVY GUY CHARLES (FR) du 22 octobre 2004 (FR 2 853 879 A1) décrit un dispositif d'une couronne 2 située à l'arrière de l'axe de rotation ds pelles, qui favorisent moins le pivot immédiat. A l'extrémité de ladite couronne, on trouve des griffes dont la surface plane est parrallèle à l'axe de rotation des pelles.La largeur des griffes (1) s'oppose à l'enfouissement des pelles, car elles sont perpendiculaires au sens du mouvement de l'ancre.

Le dispositif amovible ou non selon l'invention permet de remédier à ces inconvénients, permettant l'accroche d'une ancre marine sur le sol, ladite ancre comprenant deux pelles (7, 8) posées sur le sol, une verge (5) et un talon d'amorçage (6),
Les griffes (1 et 2) fixées sur le flanc de chaque pelle (ou à proximité) du talon d'amorçage (6), les dites griffes tridimensionnelles (x,y,z) ont une dimension verticale (y) prépondérante aux deux autres pour former un arbre profilé, le dit profilage permet de faciliter son enfouissement dans le sol marin lors de la traction (x) de l'ancre .

Les griffes (1 et 2) sont placées sur l'axe d'inclinaison (z) des pelles , l'extémité des ditesgriffes est dans l'axe , ou à proximité de l'axe d'inclinaison des ditespelles

Les griffes permettent aux pelles de s'incliner rapidement et de trouver une accroche rapide sur le sol dès le recul du navire, l'ancre s'ouvre et s'accroche très rapidement dans le sol en offrant une efficacité immédiate avec une plus grande stabilité (z), elle ne se met plus sur le côté, ne se retourne plus lorsque que la traction de l'ancre n'est pas dans l'alignement de la verge (5). Le mouvement de ripage est rapidement stoppé. La surface verticale plane des griffes peut comporter des ouvertures qui permettent de limiter la résistance de celle-ci dans le sable en laissant passer ce dernier, lorsque la traction de l'ancre change de sens, les griffes prennent prenant appui sur le sol, offrant un axe de rotation horizontale qui fait pivoter l'ancre, elle ne se met plus sur le flanc. Le sable introduit dans les ouvertures augmente la résistance à l'arrachement de la griffe. Il y a quatre points d'accroche, les deux pointes de l'ancre et les deux extrémités pénétrantes des griffes qui comportent une surface plane permettant de conserver l'angle de pénétration sur tous les sols. L'ancre avec les griffes, ne ripant presque plus, le sol marin est préservé des dégradations d'une ancre classique.De plus les marins et leurs bateaux sont sécurisés.

Une autre version de griffes, (figure 6a et 6b) permet le pivot autour d'un axe présent sur la partie vissée sur l'ancre. Ceci a pour conséquence de les mettre en alignement des pelles afin de stocker plus facilement l'ensemble.
L'usager pourra escamoter la griffe 2 en tirant sur celle-ci et la faire pivoter en position « rangement ». Des ergots la bloqueront dans des ouverture prévues à cet effet. Pour plus de sécurité, on pourra percer l'axe pour y insérer une goupille ou clavette (non représentée).

Toutes les griffes représentées ci-dessous seront fixées sur les flancs des pelles ou à proximité , au niveau de l'axe de rotation verge- pelle, ou à une faible distance de l'axe vers la pointe des pelles. Les griffes ajourées ou non, pourraient aussi être moulées à la fabrication de l'ancre.
Si la griffe est fixée à l'arrière de l'axe de rotation des pelles son extrémité haute devra être usinée de telle façon q'une partie de cette cette dernière soit à l'avant de l'axe de rotation pour assurer le pivot de la pelle ?

### Selon les figure 1 et 2

Les griffes (1 et 2) sont placées sur l'axe d'inclinaison des pelles. Elles peuvent être soit munies de pointes., soit munies de surfaces planes à leurs extrémités et parallèles à la surface des pelles .
- L'invention de FIMBINGER JOHANN (EP2399818), décrit une ancre marine comportant une tête d'ancrage (1) disposant d'une fente de guidage (6), d'une tige d'ancrage (2), et deux pattes (7). La tête d'ancrage présente un logement sensiblement sphérique (9) avec sur les côtés extérieurs opposés au côté où les pattes 7 sont fixées, des saillies pivotantes en forme de plaque (10) situées au niveau de la région de base de la patte (7).
- L'invention de Von Spies (US5829379) décrit une ancre marine comprenant un arbre d'ancrage (1) mobile, deux plaques d'ancrage (2, 3), deux plaques de détente (51, 52) situées du côté opposé aux extrémités des plaques d'ancrage, et comportant des griffes (53, 54) analogues à des dents.
- L'invention de R.C Towne(US3527187) décrit une ancre marine possédant une tige (10), une paire de pattes (14, 16), fixées au niveau d'une couronne d'assemblage (24), et comprenant deux bras stabilisateurs latéraux (26, 28) pouvant être pliés et dépliés (col.2, lignes 42 à 45, sur lesquels se trouvent des éléments soudés (38) permettant de sécuriser les pattes lorsqu'elles sont en position étendue.

Le dispositif amovible ou non selon l'invention permet de remédier à ces inconvénients, permettant l'accroche d'une ancre marine sur le sol, ladite ancre comprenant deux pelles (7, 8) posées sur le sol, une verge (5) et un talon d'amorçage (6).

Les griffes (1 et 2) fixées sur le flanc de chaque pelle (ou à proximité) du talon d'amorçage (6), les dites griffes tridimensionnelles (x,y,z) ont une dimension verticale (y) prépondérante aux deux autres pour former un arbre profiléie dit profilage permet de faciliter son enfouissement dans le sol marin lors de la traction (x) de l'ancre.

Les griffes (1 et 2) sont placées sur l'axe d'inclinaison (z) des pelles, l'extémité desdites griffes est dans l'axe, ou à proximité de l'axe d'inclinaison des dites pelles.

Ainsi, la présente invention concerne une ancre marine plate selon la revendication 1.

Les griffes permettent aux pelles de s'incliner rapidement et de trouver une accroche rapide sur le sol dès le recul du navire, l'ancre s'ouvre et s'accroche très rapidement dans le sol en offrant une efficacité immédiate avec une plus grande stabilité (z), elle ne se met plus sur le côté, ne se retourne plus lorsque que la traction de l'ancre n'est pas dans l'alignement de la verge (5). Le mouvement de ripage est rapidement stoppé. La surface verticale plane des griffes peut comporter des ouvertures qui permettent de limiter la résistance de celle-ci dans le sable en laissant passer ce dernier, lorsque la traction de l'ancre change de sens, les griffes prennent prenant appui sur le sol, offrant un axe de rotation horizontale qui fait pivoter l'ancre, elle ne se met plus sur le flanc. Le sable introduit dans les ouvertures augmente la résistance à l'arrachement de la griffe. Il y a quatre points d'accroché, les deux pointes de l'ancre et les deux extrémités pénétrantes des griffes qui comportent une surface plane permettant de conserver l'angle de pénétration sur tous les sols. L'ancre avec les griffes, ne ripant presque plus, le sol marin est préservé des dégradations d'une ancre classique.De plus les marins et leurs bateaux sont sécurisés.

Une autre version de griffes, (figure 6a et 6b) permet le pivot autour d'un axe présent sur la partie vissée sur l'ancre. Ceci a pour conséquence de les mettre en alignement des pelles afin de stocker plus facilement l'ensemble.

L'usager pourra escamoter la griffe 2 en tirant sur celle-ci et la faire pivoter en position "rangement". Des ergots la bloqueront dans des ouverture prévues à cet effet. Pour plus de sécurité, on pourra percer l'axe pour y insérer une goupille ou clavette (non représentée).

Toutes les griffes représentées ci-dessous seront fixées sur les flancs des pelles ou à proximité, au niveau de l'axe de rotation verge- pelle, ou à une faible distance de l'axe vers la pointe des pelles. Les griffes ajourées ou non, pourraient aussi être moulées à la fabrication de l'ancre.

Si la griffe est fixée à l'arrière de l'axe de rotation des pelles son extrémité haute devra être usinée de telle façon q'une partie de cette cette dernière soit à l'avant de l'axe de rotation pour assurer le pivot de la pelle?

### Selon les figure 1 et 2

Les griffes (1 et 2) sont placées sur l'axe d'inclinaison des pelles. Elles peuvent être soit munies de pointes., soit munies de surfaces planes à leurs extrémités et parallèles à la surface des pelles.

Les griffes (1 et 2) sont rendues solidaires à un profilé de type «U» (3 et 4) qui est percé d'un trou pour être fixées sur la pelle (7 et 8).

### Dans le cas d'une fixation temporaire avec perçage de l'ancre :

Ce trou sert à y introduire un boulon pour fixer le dispositif sur la pelle de l'ancre plate (7 et 8) sur l'ancre percée.

**Dans le cas d'une fixation temporaire sans perçage de l'ancre** :il est taraudé afin d'y insérer une vis qui bloquera l'ancre au serrage.

Par la suite la description se fera sur une des deux griffes (1 et 2) présentes sur les pelles (7 et 8) car les ditesgriffes sont identiques.

### Selon la figure 3

Une forme de griffes comportant une pointe à son extrémité, solidaire du profilé « U» (4) où est percé le trou 9 qui fixe l'ancre sur la pelle par un boulon.

### Selon la figure 4

Une autre forme de griffe 1 et 2 comporte une surface plane (20) avec des ouvertures (21 et 22), on trouve à ses extrémités deux surfaces planes (23 et 24) obtenues par pliage de la pièce à 90 °,deux pattes (25 et 30) perpendiculaires à la surface plane et parrallèles entre elles, sont soudées à la surface (20).
5 Sur la patte de fixation (25), le trou (27) est destiné à recevoir une vis traversant l'ancre percée. La dite vis est vissée dans un trou (29) taraudé sur la patte de fixation (30),deux trous (26 et 28) sont taraudés afin de recevoir deux vis qui bloquent la pelle au serrage.

### Selon la figure 5

Une autre forme de griffe (1 et 2) comporte une surface plane (31) pliée, en son centre en forme de « U » puis avec un angle de 110° comportant deux ouvertures (38,39), deux pattes (40 et 41) sont pliées à son extrémité à un angle 5 de 110°,six trous (32, 33, 34, 35, 36, 37) sont percés sur le U, les trous (34 et 36), dans l'axe sont destinés à recevoir un boulon qui maintient le parrallélisme des deux côtés du U, les trous (32, 33, 35 et 37) taraudés, sont destinés à recevoir 4 vis qui servent à bloquer la pelle de l'ancre.

### Selon les figure 6a, 6b, 6c et 6d

Une autre forme de griffe (1 et 2) escamotable pour le rangement, un axe taraudé est soudé au milieu de la base du profilé « U » (4), qui comporte des ergots (14 et 15), sur le dit axe on insère une pièce 2 percée en son centre, avec des ouvertures (10,11)) correspondantes aux ergots, la griffe (2) est maintenue en position dans les ergots sur la pièce 4 par un ressort (13) comprimé par un écrou (12).
Le profilé «U» (4) est percé de quatre trous. Les trous 16 et 19 sont destinés à recevoir un boulon traversant l'ancre percée, deux trous 17 et 18 sont taraudés afin de recevoir deux vis qui bloquent la pelle au serrage.

### Selon la figure 7

Une autre forme de griffe moulée sur l'ancre plate, les ditesgriffes comportent une surface (46,47,52,53) parallèles à la verge (5) et perpendiculaires à la surface des pelles ainsi que des surfaces planes à leur extrémités (50,51,48,49), parallèles à la surface des pelles.

### Selon la figure 8a

On voit un autre type de montage de griffes, 4 demi-griffes (42,45,43,44) sont placées de part et d'autre des pelles percées à égale distance de la verge.

### Selon la figure 8b

On voit des demi-griffes pliées à leurs extrémités à un angle de 90°, une extrémité de la demi-griffe (48) est percée d'un trou afin d'être fixée sur l'ancre par un boulon avec l'autre demi-griffe.
5 L'autre extrémité des demi-griffes (46), a été pliée à 90° pour avoir une extrémité plane.
Une ouverture (47) permet d'ajourer la demi-griffe.

### Selon la figure 9

On voit la même demi-griffe que la figure 8 est représentée mais avec deux trous de fixation (50 et 51) qui améliorent la stabilité des griffes.

### Selon la figure 10

On voit plusieurs formes de griffes possibles (fig10a, fig10b, fig10c, fig10d) pouvant être soudées, moulées, boulonnées sur les pelles de l'ancre.

### fig10 a

Le corps de la griffe (52) est cylindrique et comporte à son extrémité une surface plane (53).

### fig10 b

Le corps de la griffe est cylindrique et est terminée par la surface du cylindre.

### fig10 c

Le corps de la griffe est polygonale et comporte à son extrémité une surface plane.

### fig10 d

Le corps de la griffe est polygonale et est terminée par la surface du polygone.

### Fig 10e

Le corps de la griffe est cylindrique, l'arbre formé avec un angle de par rapport au plan (x,z)

### Selon la figure 11

On voit le comportement de l'ancre sur un fond dur. Les griffes prennent appui et donnent un angle optimum de pénétration aux pelles. Celle-ci s'enfouissent directement dans le sol.

### Selon la figure 12

On voit le comportement de l'ancre sur un fond sableux. Les surfaces planes des griffes empêchent celles-ci dans un premier temps de s'enfoncer complètement et dans un deuxième temps font pivoter les pelles dans le sable, avec un angle maximum.

### Selon la figure 13

On voit le comportement de l'ancre vue de dessus sur le fond, lorsque la traction est différente de celle de la verge.

L'ancre pivote horizontalement autour de l'axe qui se situe au niveau de la griffe 1. jusqu'à ce que l'axe de traction soit aligné à celui de la verge.

En référence à ces dessins, les griffes peuvent être de différentes tailles, en proportion aux tailles d'ancres la hauteur des griffes doit être supérieure à celle du talon d'amorçage (6). les griffes seront en métal inoxydable ou galvanisée.

### Les usagers pourront fixer les griffes de quatre façons:

**1°)** En utilisant les griffes de la figure 3, si l'épaissseur de la pelle s'insère exactement dans le profilé de type «U » (4) sans espace , ils devront percer l'ancre du même diamètre que les trous et mettre deux boulons pour fixer les profilé (3 et 4) sur les pelles.
**2°)** En utilisant les griffes de la figure 4 , ils devront percer les pelles de l'ancre, et mettre deux boulons pour fixer les profilés (3 et 4). Si en insérant les pelles dans le profilé de type « U », un jeu subiste entre les pelles et le profilé de type « U », les vis dans les trous 28 et 29 permettent de plaquer les pelles sur la pièce 25.
**3°)** En utilisant les griffes de la figure 5, ils pourront bloquer l'ancre sans perçage avec 4 vis, pour emprisonner les pelles (7 et 8) dans les profilés (3 et 4).
**4°)** En utilisant les demi-griffes des figures 9 et 10 qu'ils fixeront par un ou plusieurs boulons de façon symétrique sur les pelles, de chaque côté de la pelle à la même distance de la verge et l'une sous l'autre .

La version escamotable (figure 6) permet aux griffes (1 et 2) de se replier et de se rabattre parrallèlements aux pelles, afin de ranger l'ancre dans un casier sans prendre trop de place. (Figures 6a, 6b, 6c, 6d).

Le dispositif selon l'invention est particulièrement destiné à assurer l'ouverture, l'efficacité et la stabilité des pelles de l'ancre sur le sol, immédiatement lorsque lenavire recule. Ceci a pour conséquence, de préserver l'eco-système des fonds marins, d'augmenter la sécurité des marins en réduisant considérablement le retournement, le décrochage et le ripage de l'ancre.

## Revendications

1. Ancre marine plate, comprenant :
deux pelles (7,8) montées de manière pivotante sur une verge (5) définissant une axe de rotation pelle-verge horizontal, comportant un talon d'amorçage (6), **caractérisée par** des griffes (1,2) positionnées sur le flanc extérieur de la pelle, ou
à proximité dudit flanc, près du talon d'amorçage (6), lesdites griffes tridimensionnelles (x, y, z) ont une dimension verticale (y) prépondérante aux deux autres, la dimension verticale (y) étant prise en élévation par rapport à la surface de la pelle, et
les griffes (1, 2) sont positionnées au niveau de l'axe de rotation horizontal des pelles ou à une faible distance de l'axe de rotation horizontal vers la pointe des pelles.

2. Ancre selon la revendication 1 **caractérisée en ce que** les griffes (1, 2) sont positionnées au niveau de l'axe de rotation horizontal des pelles et l'extrémité des griffes (1,2) est positionnée dans l'axe de rotation horizontal des pelles.

3. Ancre selon la revendication 1 **caractérisée en ce que** les griffes (1, 2) sont positionnées au niveau de l'axe de rotation horizontal des pelles et les extrémités des griffes (1,2) sont positionnées à proximité de l'axe de rotation horizontal de chaque pelle.

4. Ancre selon la revendication 1, 2 ou 3 **caractérisée en ce que** les griffes (1,2) comportent une ou deux pattes de fixation, les dites pattes de fixation sont percées ou taraudées et solidarisées aux pelles par des systèmes filetés.

5. Ancre selon la revendication 1, 2 ou 3 **caractérisée en ce que** les griffes (1,2) sont créées par moulage lors de la fabrication.

6. Ancre selon l'une des revendications précédentes **caractérisée en ce que** les griffes (1,2) sont soudées à l'ancre lors de sa fabrication.

7. Ancre selon l'une des revendications précédentes **caractérisée en ce que** les griffes (1,2) comprennent une surface verticale plane comprenant des ouvertures.

8. Ancre selon l'une des revendications précédentes **caractérisée en ce que** les griffes (1 ,2) disposent d'une surface plane à leurs extrémités.

9. Ancre selon l'une des revendications précédentes **caractérisée en ce que** les griffes (1,2) disposent de pointes facilitant l'accroche des pelles dans le sol.

10. Ancre selon l'une des revendications précédentes **caractérisée en ce que** les griffes (1,2) sont escamotables de façon à ce que les extrémités de celles-ci puissent se placer à proximité des plans des pelles (7,8), avec un dispositif de blocage.

11. Ancre selon l'une des revendications précédentes **caractérisée en ce que** les griffes (1,2) sont composées de demi griffes assemblées.

12. Ancre selon l'une des revendications précédentes **caractérisée en ce que** le corps de la griffe est cylindrique et comporte à son extrémité une surface plane (53) ou cylindrique ou le corps de la griffe (52) est polygonal et comporte à son extrémité une surface plane ou polygonale.

## Patentansprüche

1. Flacher Schiffsanker, bestehend aus:
zwei Schaufeln (7, 8), die an einem eine horizontale Schaufel-Schaft-Rotationsachse definierenden Schaft (5), welcher eine Angriffshacke (6) umfasst, schwenkbar angebracht sind,
**gekennzeichnet durch** Krallen (1, 2), die an der Außenflanke der Schaufel oder in der Nähe der Flanke nahe der Angriffshacke (6) positioniert sind, wobei die dreidimensionalen Krallen (x, y, z) eine gegenüber den beiden anderen dominierende vertikale Abmessung (y) aufweisen, wobei die vertikale Abmessung (y) in Bezug auf die Oberfläche der Schaufel erhebend zu verstehen ist und die Krallen (1, 2) im Bereich der horizontalen Rotationsachse der Schaufeln oder in einem geringen Abstand von der horizontalen Rotationsachse in Richtung der Spitze der Schaufeln angeordnet sind.

2. Anker nach Anspruch 1, **dadurch gekennzeichnet, dass** die Krallen (1, 2) im Bereich der horizontalen Rotationsachse der Schaufeln angeordnet sind und das Ende der Krallen (1, 2) in der horizontalen Rotationsachse der Schaufeln angeordnet ist.

3. Anker nach Anspruch 1, **dadurch gekennzeichnet, dass** die Krallen (1, 2) im Bereich der horizontalen Rotationsachse der Schaufeln angeordnet sind und die Enden der Krallen (1, 2) in der Nähe der horizontalen Rotationsachse einer jeden Schaufel angeordnet sind.

4. Anker nach Anspruch 1, 2 oder 3, **dadurch gekennzeichnet, dass** die Krallen (1, 2) eine oder zwei Befestigungslaschen umfassen, wobei die Befestigungslaschen durchbohrt oder innengewindet sind und durch Gewindesysteme mit den Schaufeln fest verbunden sind.

5. Anker nach Anspruch 1, 2 oder 3, **dadurch gekennzeichnet, dass** die Krallen (1, 2) während der Herstellung durch Formen erzeugt werden.

6. Anker nach einem der vorhergehenden Ansprüche, **dadurch gekennzeichnet, dass** die Krallen (1, 2) während seiner Herstellung mit dem Anker verschweißt werden.

7. Anker nach einem der vorhergehenden Ansprüche, **dadurch gekennzeichnet, dass** die Krallen (1, 2) eine ebene vertikale Oberfläche, welche Öffnungen aufweist, umfassen.

8. Anker nach einem der vorhergehenden Ansprüche, **dadurch gekennzeichnet, dass** die Krallen (1, 2) an ihren Enden eine flache Oberfläche aufweisen.

9. Anker nach einem der vorhergehenden Ansprüche, **dadurch gekennzeichnet, dass** die Krallen (1, 2) Spitzen aufweisen, die das Festhaken der Schaufeln im Boden erleichtern.

10. Anker nach einem der vorhergehenden Ansprüche, **dadurch gekennzeichnet, dass** die Krallen (1, 2) einziehbar sind, so dass sich die Enden derer in der Nähe der Ebenen der Schaufeln (7, 8) mit einer Blockiervorrichtung platzieren können.

11. Anker nach einem der vorhergehenden Ansprüche, **dadurch gekennzeichnet, dass** die Krallen (1, 2) aus zusammengesetzten Halbkrallen bestehen.

12. Anker nach einem der vorhergehenden Ansprüche, **dadurch gekennzeichnet, dass** der Körper der Kralle zylindrisch ist und an seinem Ende eine flache (53) oder zylindrische Oberfläche aufweist oder der Körper der Kralle (52) polygonal ist und an seinem Ende eine flache oder polygonale Oberfläche aufweist.

## Claims

1. A stockless anchor comprising : two flukes (7,8) pivotally mounted on a shank (5); defining a horizontal fluke-shank rotation axis, comprising a crown (6), **characterized by** claws (1,2) positioned on the external flank of the fluke or in the proximity of said flank, close to the crown (6), said claws extend in three dimensions (x, y, z) with a vertical dimension (y) that is preponderant over the other two dimensions, the vertical dimension (y) being taken in elevation relative to the surface of the fluke and the claws (1,2) are positioned at the level of the horizontal rotation axis of the flukes or at a short distance away from the horizontal rotation axis going towards the bills of the flukes.

2. Anchor according to claim 1 **characterized in that** the claws (1,2) are positioned at the level of the horizontal rotation axis of the flukes and the end of the claws (1,2) is positioned on the horizontal rotation axis of the flukes.

3. Anchor according to claim 1 **characterized in that** the claws (1,2) are positioned at the level of the horizontal rotation axis of the flukes and the ends of the claws (1,2) are positioned in the proximity of the horizontal rotation axis of each fluke.

4. Anchor according to claims 1, 2 or 3 **characterized in that** the claws (1,2) comprise one or two fastener tabs, said fastener tabs are pierced or tapped and secured to the flukes by threaded systems.

5. Anchor according to claims 1, 2 or 3 **characterized in that** the claws (1,2) are created by molding during fabrication.

6. Anchor according to any preceding claims **characterized in that** the claws (1,2) are welded to the anchor while it is being fabricated.

7. Anchor according to any preceding claims **characterized in that** the claws (1,2) comprise a plane vertical surface comprising openings.

8. Anchor according to any preceding claims **characterized in that** the claws (1,2) have plane surfaces at their ends.

9. Anchor according to any preceding claims **characterized in that** the claws (1,2) have points facilitating attachment of the flukes in the floor.

10. Anchor according to any preceding claims **characterized in that** the claws (1,2) are retractable so that their ends can be placed in the proximity of the planes of the flukes using a blocking device.

11. Anchor according to any preceding claims **characterized in that** the claws (1,2) are made up of an assembly of half-claws.

12. Anchor according to any preceding claims **characterized in that** the body of the claw is cylindrical and comprises at its end a place surface (53) or cylindrical or the body of the claw (52) is polygonal and comprises at its end a plane or polygonal surface.
